# EUROPÄISCHE PATENTSCHRIFT

(11) **EP 0 263 285 B1**
(45) Veröffentlichungstag und Bekanntmachung des Hinweises auf die Patenterteilung: **03.06.1992**
(21) Anmeldenummer: 87112232.1
(22) Anmeldetag: 24.08.1987
(51) Int. Cl.: B04B 3/00, C13F 1/06

(54) **Kontinuierlich arbeitende Zuckerzentrifuge**
Continuously operating sugar centrifuge
Centrifugeuse à sucre travaillant en continu

(30) Priorität: 04.10.1986 DE 3633890
(43) Veröffentlichungstag der Anmeldung: 13.04.1988
(73) Patentinhaber: Braunschweigische Maschinenbauanstalt AG, 38122 Braunschweig (DE)
(72) Erfinder: Schaper, Helmut, D-3300 Braunschweig (DE); Kurland, Heinrich, D-3305 Erkerode-Lucklum (DE)
(74) Vertreter: Einsel, Martin Dipl.-Phys.

(56) Entgegenhaltungen:
- DE-A- 2 025 828
- DE-A- 2 755 130
- DE-C- 3 129 392
- FR-A- 1 379 054

## Beschreibung

Die Erfindung betrifft eine kontinuierlich arbeitende Zuckerzentrifuge mit kegelförmig erweiterter Schleudertrommel und einem Zuckerauffanggehäuse, bei der ein am weiten Ende der Schleudertrommel angeordneter Abwurfflansch von Zuckerauffangelementen umgeben ist, die als ebene, dünne, elastisch federnde Metallbleche ausgebildet sind und in einem ggf. veränderbaren Anstellwinkel zur Flugrichtung der Kristalle an einem rotierend antreibbaren Ring befestigt sind.

Es sind Zuckerzentrifugen vorgenannter Art bekannt (DE-C-31 29 392), bei denen durch den Aufprall der Zuckerkristalle auf den elastisch federnden Metallblechen eine schonende Abbremsung bzw. Richtungsänderung erreicht wird, um einen Kristallbruch bzw. Kristallbeschädigungen zu vermeiden oder zumindest so weit zu mindern, daß der produzierte Zucker wenigstens die Mindestanforderungen für Qualitätszucker erfüllt.

Der Erfindung liegt die Aufgabe zugrunde, eine Zuckerzentrifuge der vorgenannten Art so weiterzubilden, daß sie wahlweise zur Gewinnung kristallinen Zuckers oder aber als Einmaischzentrifuge bei schonender Behandlung der Zuckerkristalle und intensiver Vermischung der Kristalle mit der Einmaischflüssigkeit noch vor Erreichen des Zuckersammelraumes betrieben werden kann.

Zur Lösung vorstehender Aufgabe ist die eingangs genannte Zuckerzentrifuge so ausgebildet, wie es in dem jeweiligen Kennzeichen des Anspruches 1, 2 oder 3 angegeben ist.

Allen Lösungen ist gemeinsam, daß in axialen Abstand und parallel zu dem antreibbaren Ring eine ortsfeste Ringleitung mit auf dem Umfang gleichmäßig verteilten Austrittsöffnungen für den kontinuierlichen Austritt einer der Ringleitung zuführbaren Einmaischflüssigkeit vorgesehen ist um die Zuckerkristalle entweder bei ihrem Auftreffen auf die Metallbleche oder aber nach Umlenkung durch die Metallbleche bei ihrem Auftreffen auf eine im Abstand von den Blechen gehaltene und mit diesen umlaufende Leitwand einzumaischen.

Die vorgenannten Ringleitungen sind zwar bei Einmaischzentrifugen anderer Art bekannt (DE-A-27 55 130), jedoch wird bei dieser bekannten Ausführung die Einmaischflüssigkeit aus der Ringleitung senkrecht auf die Ebene des Abwurfflansches der rotierenden Zentrifugentrommel aufgegeben. Die Folge ist eine außerordentlich starke Zerstäubung und Nebelbildung. Da die aus der Ringleitung auf den Abwurfflansch austretende Flüssigkeit während der geringen Berührungszeit mit dem Abwurfflansch nur eine wesentlich geringere Umfangsgeschwindigkeit erreicht als die Zuckerkristalle, treffen die Flüssigkeit und die Zuckerkristalle an unterschiedlichen Stellen der den Abwurfflansch umschließenden ortsfesten Prallwand auf, so daß weder eine Vermischung der Zuckerkristalle mit der zugeführten Flüssigkeit noch eine schonende Behandlung der Zuckerkristalle erreichbar ist.

Auch bei anderen bekannten kontinuierlich arbeitenden Zuckerzentrifugen mit Einrichtungen zum Einmaischen der abgeschleuderten Zuckerkristalle (DE-C-20 25 828) ist eine schonende Behandlung der Kristalle vor bzw. während ihrer Einmaischung nicht möglich, da auch dort die Zuckerkristalle auf ortsfeste Wandungen abgeschleudert werden und hierdurch erheblichen mechanischen Beanspruchungen ausgesetzt sind.

Die schonende Behandlung der Zuckerkristalle ist von besonderer Bedeutung bei Einmaischzentrifugen, da es erfahrungsgemäß günstig ist, wenn in dem beim Einmaischen entstehenden Magma wenig Kristallsplitter vorhanden sind und dieses Magma als Kristallfuß weiterverwendet wird oder aber in einem zweiten Schleudervorgang nochmals verarbeitet werden soll, wie dies sehr häufig in der Zuckerindustrie zur Erzielung gleichmäßiger Zuckerkristalle praktiziert wird.

Bei der erfindungsgemäß ausgebildeten Zentrifuge wird durch die federnden Metallbleche die Aufprallenergie der Zuckerkristalle vermindert, wobei durch die Einstellung der Drehzahl des antreibbaren Ringes mit den daran gehaltenen Metallblechen und durch den Anstellwinkel eine solche sanfte Bremsung bzw. Umlenkung der Zuckerkristalle erreichbar ist, daß Beschädigungen der Kristalle weitgehend verhindert werden können. Durch Zuführung der Einmaischflüssigkeit auf die Metallbleche bzw. auf eine im Abstand von den Blechen gehaltene und mit diesen umlaufende Leitwand erfolgt während des Auftreffens der Kristalle auf die Metallbleche bzw. auf die Leitwand eine zusätzliche Verminderung der Aufprallenergie durch das Eindringen der Kristalle in den auf den Metallblechen bzw. der Leitwand befindlichen Flüssigkeitsfilm, wobei zugleich eine intensive Durchmischung der Kristalle mit der Flüssigkeit erfolgt, so daß sehr günstige Einmaischbedingungen geschaffen werden.

Bei Zentrifugen nach dem Kennzeichen des Anspruches 1 erfolgt eine unmittelbare Besprühung der Metallbleche mit der Einmaischflüssigkeit, wobei die Menge der Flüssigkeit so dosiert werden kann, daß eine laufende Überströmung der Metallbleche gewährleistet ist.

Bei einer Ausbildung der Zentrifuge mit den Merkmalen des Anspruches 2 wird die auf den konischen Ringbauteil gelangende Flüssigkeit gezielt durch die Durchtrittsöffnungen in dem angetriebenen Ring auf die einzelnen Bleche geleitet und damit eine besonders effektive Ausnutzung der Flüssigkeit zum Einmaischen der Zuckerkristalle erreicht.

Schließlich wird bei einer Zentrifuge mit den Merkmalen des Anspruches 3, also mit einem die Metallbleche mit Spiel umschließenden Ringbauteil zweckmäßig durch die Rotationsgeschwindigkeit des die Metallbleche tragenden Ringes bzw. durch den Anstellwinkel der Metallbleche dafür gesorgt, daß beim Aufprall der Zuckerkristalle auf die Metallbleche nur ein geringer Teil der Energie aufgezehrt wird und im wesentlichen eine Umlenkung der Kristalle erfolgt, während der Hauptanteil der Energie auf der von der Maischflüssigkeit überströmten Leitwand aufgezehrt wird, wobei durch die Maischflüssigkeit eine zusätzliche Energieaufzehrung der auftreffenden Kristalle erfolgt.

Die Zuleitung der Maischflüssigkeit zu den konischen Ringbauteilen bei der Ausbildung der Zuckerzentrifuge nach den Ansprüchen 2 oder 3 läßt sich besonders günstig dadurch gestalten, daß die Öffnungen in der Ringleitung von diesen im Querschnitt angepaßten und in Richtung zu dem konischen Ringbauteil weisenden Rohrabschnitten umschlossen sind. Diese Rohrabschnitte bewirken, daß die Flüssigkeit bis dicht an die konischen Ringbauteile herangeführt wird, so daß möglichst wenig der Flüssigkeit versprüht wird und damit wirkungslos bleibt.

Die Zeichnung gibt Ausführungsbeispiele der Erfindung in schematischer Darstellung wieder.

Es zeigen:
- Fig. 1: einen Teil-Axialschnitt durch den Bereich mit dem weiten Ende der Schleudertrommel einer erfindungsgemäß ausgebildeten Zuckerzentrifuge,
- Fig. 2: eine Teildraufsicht in Richtung des Pfeiles A der Zentrifuge nach Fig. 1,
- Fig. 3: einen Teilschnitt entsprechend Fig. 1 durch eine andere Ausführungsform der Zuckerzentrifuge,
- Fig. 4: einen weiteren Teilschnitt gemäß den Fig. 1 und 2 durch eine dritte Ausführungsform der Zentrifuge gemäß der Erfindung.

In den Figuren ist jeweils die kegelförmig erweitete Schleudertrommel 1 von einem Flüssigkeitssammelraum 2 umgeben, der seinerseits von einem Zuckerauffanggehäuse 3 umschlossen ist. Die Schleudertrommel 1 wird in nicht näher dargestellter Weise um ihre Mittellängsachse angetrieben, so daß die im Bereich des querschnittsengen Teiles der Trommel aufgegebene Füllmasse auf den Sieben der Schleudertrommel 1 von der flüssigen Phase des Ablaufes getrennt wird. Der Ablauf gelangt in den Flüssigkeitssammelraum 2, während die Zuckerkristalle über den am weiten Ende der Schleudertrommel 1 vorgesehenen Abwurfflansch 4 mit sehr hoher Geschwindigkeit in Richtung tangential zu dem Abwurfflansch 4 auf das Auffanggehäuse 3 abfliegen.

In die Schleudertrommel 1 ragt durch eine zentrische Öffnung 1a, welche gleichzeitig zur Zuführung der Füllmasse in nicht dargestellter Weise dient, eine Leitung 5, durch welche auf die längs der Schleudertrommel 1 nach oben wandernde Füllmasse eine Deckflüssigkeit aufgegeben wird.

Die Richtung der von dem Abwurfflansch 4 abfliegenden Zuckerkristalle ist in der Fig. 2 durch die dort wiedergegebenen gestrichelten Linien 6 angedeutet.

Oberhalb des weiten Endes der Schleudertrommel 1 und in einem geringen Abstand von dem Abwurfflansch 4 ist bei den zeichnerisch wiedergegebenen Ausführungsformen der Zentrifuge ein rotierend antreibbarer Ring 7 vorgesehen, welcher sich parallel zu dem Abwurfflansch 4 erstreckt, und der über auf dem Umfang gleichmäßig verteilte radiale Arme 8 mit einer Nabe 9 verbunden ist, die ihrerseits unter Zwischenanordnung von Lagern 10 auf einem die zentrische Öffnung 1a umschließenden ortsfest gehaltenen Hülsenteil drehbar angeordnet ist. Die Nabe 9 trägt an ihrem oberen Ende eine drehsicher mit ihr verbundene Keilriemenscheibe 12, an der ein Keilriemen 13 angreift, der seinerseits um die Antriebsscheibe 14 eines in seiner Drehzahl regelbaren Antriebsmotors 15 gelegt ist. Der Antriebsmotor 15 ist auf dem ortsfest gehaltenen Zentrifugengehäuse montiert.

An der Unterseite des antreibbaren Ringes 7 sind dünne, elastisch federnde Metallbleche 16 als Zuckerauffangelemente gehalten, welche in die Flugbahn der vom Abwurfflansch 4 abfliegenden Zuckerkristalle hineinragen. Die dünnen, elastisch federnden Metallbleche 16 sind in gleichmäßigem Abstand über den Umfang des rotierend antreibbaren Ringes 7 verteilt angeordnet und können mit ihren nach unten weisenden freien Rändern federnd in Richtung der auftreffenden Zuckerkristalle ausgelenkt werden. Die ausgelenkten unteren freien Längskanten der Metallbleche 16 sind in der Fig. 2 bei 16a gestrichelt wiedergegeben.

In der dargestellten Zeichnung der Fig. 2 sind die dünnen, elastisch federnden Metallbleche 16 so angeordnet, daß sie mit der Flugbahn der Zuckerkristalle einen etwa rechten Winkel bilden. Durch an sich bekannte in der Zeichnung jedoch nicht wiedergegebene Einrichtungen können die dünnen, elastisch federnden Metallbleche auch so angeordnet werden, daß ihre Winkelstellung in bezug auf die Flugbahn der Zuckerkristalle veränderbar ist.

Durch den Antriebsmotor 15 kann der rotierend antreibbare Ring 7 mit den daran gehaltenen dünnen, elastisch federnden Metallblechen 16 mit einer solchen Geschwindigkeit in Rotationsbewegung versetzt werden, daß die Zuckerkristalle schonend abgebremst und ohne die Gefahr einer Kristallzerstörung umgelenkt werden, wobei eine federnde Dämpfung beim Aufprall der Zuckerkristalle auf die Metallbleche erfolgt, ehe die Zuckerkristalle mit erheblich verminderter Geschwindigkeit in den von dem Zuckerauffanggehäuse 3 umgebenen Zuckerauffangraum 3a gelangen.

Bei der Anordnung nach den Fig. 1 und 2 ist unterhalb der dünnen, elastisch federnden Metallbleche 16 eine Ringleitung 17 vorgesehen, welche nach oben, also auf die dünnen, elastisch federnden Metallbleche 16 gerichtete Düsenöffnungen aufweist, aus denen eine derRingleitung 17 in nicht näher dargestellter Weise zugeführte Maischflüssigkeit auf die Metallbleche 16 gesprüht wird. Das Aufsprühen erfolgt dabei mit nur geringem Überdruck, so daß sich auf den elastisch federnden Metallblechen 16 ein Flüssigkeitsfilm bildet, auf den die über den Abwurfflansch 4 fliegenden Zuckerkristalle auftreffen und in ihrer Bewegung zusätzlich gedämpft werden. Auf diese Weise erfolgt gleichzeitig eine Einmaischung der Zuckerkristalle mit der Einmaischflüssigkeit. Hierdurch wird ein Anhaften der Zuckerkristalle auf den dünnen, elastisch federnden Blechen 16 verhindert. Durch die elastische Beweglichkeit der Metallbleche und durch die Rotationsbewegung gleiten die Flüssigkeit und die Kristalle bei weiterer Durchmischung von den Blechen ab und werden mit einer im Vergleich zu der Geschwindigkeit der Zuckerkristalle beim Verlassen des Abwurfflansches 4 der Trommel 1 wesentlich geringeren Umfangsgeschwindigkeit in den Zuckersammelraum 3a überführt.

Bei der Anordnung nach Fig. 3 ist abweichend von den Fig. 1 und 2 die Ringleitung 17 oberhalb des angetriebenen Ringes 7 angeordnet. Die Ringleitung 17 ist bei dieser Ausführungsform von einem sich nach oben konisch verjüngenden Ringbauteil 18 umgeben, welcher auf dem angetriebenen Ring 7 flüssigkeitsdicht und drehsicher gehalten ist. In dem angetriebenen Ring 7 sind bei der Ausführung nach Fig. 3 jeweils im Bereich eines jeden dünnen, elastisch federnden Bleches 16 Durchtrittsöffnungen 19 vorgesehen. Hierdurch wird die aus der Ringleitung 17 austretende Maischflüssigkeit den dünnen, elastisch federnden Blechen 16 so zugeführt, daß diese von der Maischflüssigkeit überströmt werden. Die über den Abwurfflansch 4 der Schleudertrommel 1 abfliegenden Zuckerkristalle treffen auf die von dem Flüssigkeitsfilm überströmten Metallbleche 16, so daß praktisch die gleiche Wirkung eintritt, wie sie auch in Verbindung mit der Fig. 1 bereits beschrieben wurde.

Bei der Ausführungsform nach Fig. 4 ist wiederum die Ringleitung 17 oberhalb des rotierend antreibbaren Ringes 7 angeordnet. Die Ringleitung 17 und der rotierend antreibbare Ring 7 mit den daran gehaltenen dünnen, elastisch federnden Blechen 16 sind von einem sich konisch zum Trommelboden hin erweiternden Ringbauteil 20 umschlossen. Der Ringbauteil 20 ist dabei mit dem umlaufend angetriebenen Ring 7 fest verbunden, so daß er mit dem Ring umläuft.

Die an dem rotierend antreibbaren Ring gehaltenen dünnen, elastisch federnden Bleche 16 sind bei dieser Ausführungsform so angeordnet, daß sie die auftreffenden Zuckerkristalle unter Abbremsung in Richtung auf den konischen Ringbauteil umlenken. Z.T. erfolgt die Umlenkung auch durch das Ausschwenken des unteren freien Randes der Metallbleche 16.

Die umfänglich auf der Ringleitung 17 vorgesehenen Austrittsöffnungen sind auf den Ringbauteil 20 gerichtet, so daß sich auf diesem ein Flüssigkeitsfilm ausbildet, auf den die Zuckerkristalle auftreffen und zusätzlich in ihrer Bewegung gedämpft sowie in der bereits im Zusammenhang mit den Fig. 1 bis 3 beschriebenen Weise eingemaischt und infolge der Rotationsbewegung des konischen Ringbauteiles 20 von dessen unterem Rand mit relativ geringer Umfangsgeschwindigkeit abgeschleudert werden. Bei der Fließbewegung der Einmaischflüssigkeit und der Zuckerkristalle auf dem konischen Ringbauteil 20 erfolgt eine weitere intensive Durchmischung und Einmaischung.

Sowohl bei der Ausführung nach der Fig. 3 als auch nach der Fig. 4 sind die Ringleitungen 17 mit kleinen jeweils auf die Ringbauteile 18 bzw. 20 weisenden dünnen Rohrabschnitten 21 ausgerüstet, welche die jeweiligen Austrittsöffnungen in der Ringleitung 17 umgeben und die Maischflüssigkeit in Richtung auf die genannten Ringbauteile 18 bzw. 20 leiten. Auch dabei erfolgt wie im Falle der Fig. 1 der Austritt der Flüssigkeit aus der Ringleitung nur mit einem sehr geringen Druck. Durch die Rohrabschnitte 21 wird eine Zerstäubung der Flüssigkeit vermieden, jedoch eine gleichmäßige Verteilung auf den zu benetzenden Flächen sichergestellt.

## Patentansprüche

1. Kontinuierlich arbeitende Zuckerzentrifuge mit kegelförmig erweiterter Schleudertrommel (1) und einem Zuckerauffanggehäuse (3), bei der ein am weiten Ende der Schleudertrommel (1) angeordneter Abwurfflansch (4) von Zuckerauffangelementen umgeben ist, die als ebene, dünne, elastisch federnde Metallbleche (16) ausgebildet sind und in einem ggf. veränderbaren Anstellwinkel zur Flugrichtung der Kristalle an einem rotierend antreibbaren Ring (7) befestigt sind, **dadurch gekennzeichnet,** daß in axialen Abstand und parallel zu dem antreibbaren Ring (7) unterhalb der Metallbleche (16) eine ortsfeste Ringleitung (17) mit auf dem Umfang gleichmäßig verteilten Austrittsöffnungen für eine Einmaischflüssigkeit vorgesehen ist, und daß die Austrittsöffnungen der Ringleitungen (17) als auf die Metallbleche (16) gerichtete Düsenöffnungen ausgebildet sind.

2. Kontinuierlich arbeitende Zuckerzentrifuge mit kegelförmig erweiterter Schleudertrommel (1) und einem Zuckerauffanggehäuse (3), bei der ein am weiten Ende der Schleudertrommel (1) angeordneter Abwurfflansch (4) von Zuckerauffangelementen umgeben ist, die als ebene, dünne, elastisch federnde Metallbleche (16) ausgebildet sind und in einem ggf. veränderbaren Anstellwinkel zur Flugrichtung der Kristalle an einem rotierend antreibbaren Ring (7) befestigt sind, **dadurch gekennzeichnet,** daß in axialen Abstand und parallel oberhalb des antreibbaren Ringes (7) eine ortsfeste Ringleitung (17) mit auf dem Umfang gleichmäßig verteilten Austrittsöffnungen für eine Einmaischflüssigkeit vorgesehen ist, daß in dem antreibbaren Ring (7) im Bereich eines jeden Bleches (16) eine Durchtrittsöffnung (19) und ein diese Durchtrittsöffnungen umschließender, von dem antreibbaren Ring (7) aufragender, sich nach oben verjüngender konischer Ringbauteil (18) vorgesehen sind und daß die Austrittsöffnungen in der Ringleitung (17) in Richtung auf den konischen Ringbauteil (18) weisen.

3. Kontinuierlich arbeitende Zuckerzentrifuge mit kegelförmig erweiterter Schleudertrommel (1) und einem Zuckerauffanggehäuse (3), bei der ein am weiten Ende der Schleudertrommel (1) angeordneter Abwurfflansch (4) von Zuckerauffangelementen umgeben ist, die als ebene, dünne, elastisch federnde Metallbleche (16) ausgebildet sind und in einem ggf. veränderbaren Anstellwinkel zur Flugrichtung der Kristalle an einem rotierend antreibbaren Ring (7) befestigt sind, **dadurch gekennzeichnet,** daß in axialem Abstand parallel oberhalb zu dem antreibbaren Ring (7) eine Ringleitung (17) mit auf dem Umfang gleichmäßig verteilten Austrittsöffnungen für eine Einmaischflüssigkeit vorgesehen ist und daß mit dem Ring (7) als Leitwand ein den Ring (7) und die daran gehaltenen Metallbleche (16) mit Spiel umschließender konischer Ringbauteil (20) mit zum Trommelboden weisendem größeren Querschnitt verbunden ist, und daß die Öffnungen in der Ringleitung (17) in Richtung auf den konischen Ringbauteil (20) weisen.

4. Zuckerzentrifuge nach einem der Ansprüche 2 oder 3, **dadurch gekennzeichnet,** daß die Öffnungen in der Ringleitung (17) von diesen im Querschnitt angepaßten und Richtung zu dem konischen Ringbauteil (18 bzw. 20) weisenden Rohrabschnitten (21) umschlossen sind.

## Claims

1. A continuously operating sugar centrifuge comprising a centrifugal drum (1) which widens out in the shape of a cone and a sugar collecting chamber (3), wherein a discharging flange (4) arranged at the wide end of the centrifugal drum (1) is surrounded by sugar collecting elements which are designed as plane, thin, elastically resilient metal plates (16) and which are secured to a rotationally operable annulus (7) at a setting angle to the direction of flight of the crystals which may be varied if required, characterised in that a fixed ring conduit (17) with outlet openings for a mixing fluid evenly distributed on the periphery is provided at an axial distance from and parallel to the operable annulus (7) beneath the metal plates (16), and in that the outlet openings of the ring conduits (17) are designed as nozzle openings directed on to the metal plates (16).

2. Continuously operating sugar centrifuge comprising a centrifugal drum (1) which widens out in the shape of a cone and a sugar collecting chamber (3), wherein a discharging flange (4) arranged at the wide end of the centrifugal drum (1) is surrounded by sugar collecting elements which are designed as plane, thin, elastically resilient metal plates (16) and which are secured to a rotationally operable annulus (7) at a setting angle to the direction of flight of the crystals which may be varied if required, characterised in that a fixed ring conduit (17) with outlet openings for a mixing fluid evenly distributed on the periphery is provided at an axial distance from, parallel to and above the operable annulus (7), in that there are provided in the operable annulus (7) in the region of each plate (16) a passage opening (19) and a conical annulus component (18) which surrounds these passage openings, projects from the operable annulus (7) and tapers upwardly, and in that the outlet openings in the ring conduit (17) are directed towards the conical annulus component (18).

3. A continuously operating sugar centrifuge comprising a centrifugal drum (1) which widens out in the shape of a cone and a sugar collecting chamber (3), wherein a discharging flange (4) arranged at the wide end of the centrifuge drum (1) is surrounded by sugar collecting elements which are designed as plane, thin, elastically resilient metal plates (16) and which are secured to a rotationally operable annulus (7) at a setting angle to the direction of flight of the crystals which may be varied if required, characterised in that a ring conduit (17) with outlet openings for a mixing fluid evenly distributed on the periphery is provided at an axial distance from, parallel to and above the operable annulus (7), and in that there is connected to the annulus (7) as a guiding wall a conical annulus component (20) surrounding the ring (7) and the metal plates (16) supported thereon with play, the cross-section of which conical annulus component (20) increases towards the drum base, and in that the openings in the ring conduit (17) are directed towards the conical annulus component (20).

4. A sugar centrifuge according to one of claims 2 or 3, characterised in that the openings in the ring conduit (17) are surrounded by tube sections (21) adapted in cross-section to the openings and directed towards the conical annulus component (18 or 20).

## Revendications

1. Centrifugeuse à sucre fonctionnant en continu, comportant un panier centrifuge (1) élargi coniquement et un carter collecteur de sucre (3), dans laquelle un rebord de déversement (4) placé à l'extrémité large du panier centrifuge (4) est entouré par des éléments collecteurs de sucre qui se présentent sous la forme de tôles métalliques planes minces faisant un amortissement élastique (16) et son fixées à un anneau (7) pouvant être entraîné en rotation à un angle d'inclinaison éventuellement variable par rapport à la direction de la trajectoire des cristaux, caractérisée en ce qu'il est prévu à distance axiale de l'anneau (7) pouvant être entraîné et parallèlement à celui-ci, au-dessous des tôles métalliques (16), une conduite annulaire (17) fixe comportant des ouvertures de sortie réparties uniformément à la périphérie pour un liquide de malaxage, et en ce que les ouvertures de sortie des conduites annulaires (17) se présentent sous la forme d'ouvertures d'éjection dirigées vers les tôles métalliques (16).

2. Centrifugeuse à sucre fonctionnant en continu, comportant un panier centrifuge (1) élargi coniquement et un carter collecteur de sucre (3), dans laquelle un rebord de déversement (4) placé à l'extrémité large du panier centrifuge (4) est entouré par des éléments collecteurs de sucre qui se présentent sous la forme de tôles métalliques planes minces faisant un amortissement élastique (16) et sont fixés à un anneau (7) pouvant être entraîné en rotation à un angle d'inclinaison éventuellement variable par rapport à la direction de la trajectoire des cristaux, caractérisée en ce qu'il est prévu à distance axiale de l'anneau (7) pouvant être entraîné en rotation et parallèlement à celui-ci, au-dessus de lui, une conduite annulaire (17) fixe comportant des ouvertures de sortie réparties uniformément à la périphérie pour un liquide de malaxage, en ce qu'il est prévu dans l'anneau (7) pouvant être entraîné au voisinage de chaque tôle (16) une ouverture de passage (19) et un composant annulaire conique (18) s'amincissant coniquement vers le haut, embrassant ces ouvertures de passage, dépassant en hauteur de l'anneau (7) pouvant être entraîné, et en ce que les ouvertures de sortie de la conduite annulaire (17) sont dirigées en direction du composant conique (18).

3. Centrifugeuse à sucre fonctionnant en continu, comportant un panier centrifuge (1) élargi coniquement et un carter collecteur de sucre (3), dans laquelle un rebord de déversement (4) placé à l'extrémité large du panier centrifuge (4) est entouré par des éléments collecteurs de sucre qui se présentent sous la forme de tôles métalliques planes minces faisant un amortissement élastique (16) et sont fixés à un anneau (7) pouvant être entraîné en rotation à un angle d'inclinaison éventuellement variable par rapport à la direction de la trajectoire des cristaux, caractérisée en ce qu'il est prévu à distance axiale de l'anneau (7) pouvant être entraîné, parallèlement à celui-ci et au-dessus de lui, une conduite annulaire (17) comportant des ouvertures de sortie réparties uniformément à la périphérie pour un liquide de malaxage, et en ce qu'un composant conique annulaire (20) constituant une paroi de guidage, embrassant avec jeu l'anneau (7) et les tôles métalliques (16) qui y sont fixées, dont la section droite la plus grande est dirigée vers le fond du panier, est relié à l'anneau (7), et en ce que les ouvertures de la conduite annulaire (17) sont dirigées vers le composant annulaire conique (20).

4. Centrifugeuse à sucre, selon l'un des revendications 2 ou 3, caractérisée en ce que les ouvertures de la conduite annulaire (17) sont entourées par des sections tubulaires (21) de section droite adaptée à celles-ci et dirigées vers le composant annulaire conique (18 ou 20).
